# EUROPÄISCHE PATENTSCHRIFT

(11) **EP 0 357 161 B1**
(45) Veröffentlichungstag und Bekanntmachung des Hinweises auf die Patenterteilung: **28.10.1992**
(21) Anmeldenummer: 89250010.9
(22) Anmeldetag: 31.07.1989
(51) Int. Cl.: E01F 1/00, E01F 8/00, E02D 29/10, E04B 1/98

(54) **Bahnsteig**
Railway platform
Quai ferroviaire

(30) Priorität: 01.08.1988 DE 3826096; 01.08.1988 DE 8809764 U
(43) Veröffentlichungstag der Anmeldung: 07.03.1990
(73) Patentinhaber: OTTO FRENZEL BAUUNTERNEHMEN, 31084 Freden (DE)
(72) Erfinder: Frenzel, Jürgen, Dipl.-Ing., D-3222 Freden/Leine (DE); Wittig, Rainer, D-4300 Essen 1 (DE)
(74) Vertreter: Effert, Udo, Dipl.-Ing.

(56) Entgegenhaltungen:
- BE-A- 369 025
- CH-A- 153 142
- CH-A- 382 208
- DE-A- 1 459 763
- DE-A- 2 111 953
- DE-A- 2 153 732
- DE-A- 2 316 887
- DE-A- 3 317 207
- DE-C- 148 132
- DE-U- 6 811 549
- DE-U- 8 707 940
- DE-U- 8 809 764
- FR-A- 632 878
- FR-A- 1 432 366
- FR-A- 2 351 835
- GB-A- 7 667
- GB-A- 549 252
- US-A- 1 510 849
- US-A- 3 272 096
- US-A- 4 138 947
- PT BOUWKUNDE WEGEN- EN WATERBOUW, Band 32, Nr. 10, Oktober 1977, Seiten 569-585; BRINK et al: "De metro in Amsterdam, eerste deel van de oostlijn in bedrijf"

## Beschreibung

Die Erfindung betrifft einen Bahnsteig gemäß dem Oberbegriff des Anspruches 1.

Haltestellen für schienengeführte Radfahrzeuge haben Bahnsteige, deren Abstand und Höhe relativ zum Gleis exakt definiert ist, um den Fahrgästen den Einstieg zu erleichtern und die Züge reibungslos passieren zu lassen. Derartige Bahnsteige (DE-OS 20 35 332) werden beispielsweise als von c-förmigen Bahnsteigkanten zum Gleis hin abgeschlossene Erd- oder Steinwälle mit Steinpflaster als Laufebene gebaut. Funktionsbedingt verlaufen unter den Laufebenen in Formsteinen oder im Boden Kabelkanäle. C-förmige Bahnsteigkanten (DE-OS 33 17 207) dienen als Fluchtnischen für Rangierer.
Zur Sicherung der Fahrgäste gegen Stromschlag können Erdungskabel alle metallenen Bauteile des Bahnsteiges verbinden.
Diese Bauweise ist sehr teuer und vor allem zeitaufwendig. Beim Bau neuer Bahnsteige müssen daher die benachbarten Gleise mehrfach für längere Zeit gesperrt werden. Außerdem müssen für Kabelarbeiten die Pflaster aufgebrochen werden und die maschinelle Pflege des Gleiskörpers wird teils durch die Bahnsteigkantenform behindert.

Außerdem ist eine wartungstechnisch aufwendige, ganz aus Stahlteilen bestehende Haltestelle bekannt (US-PS 18 70 638).

Von daher liegt der Erfindung die Aufgabe zugrunde, einen Bahnsteig vorzuschlagen, der sehr schnell und preiswert herstellbar ist, eine kurze Sperrzeit für die Gleise benötigt und notwendige Reparaturarbeiten sowie Nachinstallationen auf oder unter dem gesamten Bahnsteig ohne Erdarbeiten ermöglicht, eine Fluchtnische für Rangierer bietet und maschinelles Durcharbeiten der Gleise im Bahnhof ermöglicht.

Die Aufgabe wird erfindungsgemäß durch Anspruch 1 gelöst. Unteransprüche enthalten vorteilhafte Weiterbildungen der Erfindung.

Aus einem in den Zulieferwerkstätten vorgefertigten Bausatz, im wesentlichen bestehend aus Betonsockeln, die im vordefinierten Rasterabstand auf das geebnete Erdreich gesetzt werden, darauf zu befestigenden Längsträgern aus Stahlprofilen oder Stahlbeton und diese Längsträger quer überdeckende und beidseitig überragende Laufplatten, wird ein einfacher hohler Baukörper zusammengesetzt. Nach dieser Vormontage auf der Baustelle werden die an den Teilen des Bausatzes vorhandenen noch freiliegenden Verbindungselemente vergossen, so daß sich ein fester Verbund der Teile untereinander ergibt.

Dabei kann der Bahnsteig aus in einer Reihe nebeneinander liegender Laufplatten auf zwei Längsträgern oder aus zwei dieser Reihen auf vier parallelen Längsträgern bestehen. Die Träger und Platten auch dieses zweireihigen Bahnsteiges weisen gleiche Rastermaße auf.

Die Fugen zwischen den Laufplatten haben Aussparungen, die durch eine Zementplombe verriegelt werden. Die Fuge wird anschließend mit elastischem Material vergossen, um eine ebene Laufflache zu erhalten.

Bei Bahnsteigen in Gleiskurven können die Betonsockel und Längsträger des Einheitsrasters verwendet werden; lediglich die Laufplatten werden bereits im Herstellerwerk an den Kopfseiten dem vorgegebenen Kurvenradius angepaßt.

Der so zu bauende hohle Bahnsteigkörper hat neben einer extrem niedrigen Sperrzeit von etwa 70 Stunden während der Anliefer- und Bauphase eine Reihe weiterer Vorteile: Der gesamte Raum unter den Laufplatten kann durch in den Laufplatten enthaltene Einstiegslöcher betreten werden für Inspektionen oder - dies ist sehr wesentlich - zur Installation von Kabelkanälen oder Rohrleitungen genutzt werden. Nachträgliche Arbeiten an den Leitungen werden sehr vereinfacht. Durch das Auskragen der Laufplatten über die Längsträger bleibt die Fluchtnische für Bahnarbeiter erhalten. Der zweifache Nachteil der bisherigen c-förmigen Bahnsteigkanten wird jedoch vermieden. Der Sockel behinderte durch die C-Form das Durcharbeiten des Schotters eines Gleisbettes bis in normale Tiefen von 60 bis 70 cm mit Hilfe automatischer Bettenreinigungsmaschinen. Zum anderen mußte die Entwässerung des Gleises in die Gleismitte gelegt werden. Diese Probleme werden durch den größeren Abstand der erfindungsgemäßen Betonsockel vom Gleis gelöst.

Anstelle der vorgefertigten Betonsockel kann auch ein Ortbetonsockel angewendet werden, ohne den Bereich der Erfindung zu verlassen. Dies ist manchmal, insbesondere bei Bahnsteigen mit Hanglage notwendig, erhöht jedoch die Sperrzeiten für das Gleis auf etwa 100 Stunden. Dies ist jedoch immer noch wesentlich weniger als nach bisherigen Bauverfahren.

Die Entwässerung nicht überdachter Bahnsteige erfolgt durch Rinnen in der Laufebene. Dazu wird ein Gefälle durch entsprechende Formung der Laufplatten-Oberseite erzeugt. Bei der aus einer Reihe von Laufplatten gebildeten Laufebene des Bahnsteiges weisen diese Laufplatten erfindungsgemäß Aussparungen in Rinnenform auf. Bei zweireihigen Bahnsteigen wird die Stoßfuge der Laufplatten in Bahnsteigmitte als Ablauf genutzt. Die Stoßfugen weisen dabei an der Oberseite der Laufplatten Aussparungen für eine Gitterrost-Abdeckung auf. Aus Sicherheitsgründen haben die Pflasterungen der Bahnsteige auch bisher schon ein Gefälle zur Bahnsteigmitte hin, um ein Abrollen von Gepäckwagen oder Kinderwagen auf das Bahngleis zu verhindern.

Die Oberflächen der Laufplatten können werksseitig bereits mit einem rutschsicheren Strukturbeton mit Rillen oder anderen regelmäßigen oder unregelmäßigen Vertiefungsmustern ausgeführt sein, so daß keine Nacharbeiten an der Laufebene des montierten Bahnsteigs notwendig sind. Weiterhin kann die Oberfläche des Betons der Laufplatten bereits werksseitig eingefärbt sein. Diese Einfärbung kann aus Markierungen für Stellplätze, Bahnsteigkanten oder Wegpfeilen bestehen oder die Laufebene des Bahnsteigs kann insgesamt eingefärbt sein.

Teil des Bausatzes ist eine die Laufplatten durchziehende Bewehrung und eine diese Bewehrung verbindendes Metallprofil als Kantenschutz der Laufplatten zum Gleis hin. Dieser Kantenschutz ist in der Regel aus Stahlblech und wird elektrisch leitend mit der übrigen Bewehrung durch handelsübliche Buchsen verschraubt.

Zur Dämpfung von Schallschwingungen kann an den Längsträgern, den Betonsockeln oder den Laufplatten eine parallel zum Gleis verlaufende Schallschutzwand angebracht sein, um in Höhe der Gleise entstehende Fahr- und Bremsgeräusche durch den Bahnbetrieb einzudämmen. Der Schallschutz kann durch übliche Leichtmontagewände oder auch durch begrünte Rankgitter erzeugt werden.

Weiterhin kann zur Vermeidung von Körperschall oder unerwünschten, durch periodische Belastung der Laufplatten entstehende, Bauteilschwingungen zwischen den Längsträgern und den Laufplatten ein streifenförmiger, elastischer Schwingungsdämpfer, beispielsweise aus Gummi, eingefügt sein.

Die einfachste Verlegung von Leitungen für Strom, Wasser, Preßluft usw. ermöglichen unter den Laufplatten wettersicher abgehängte oder auf den Betonsockeln stehende Leitungsträger in Form von Kabelkanälen aus Blech oder Rohrleitungsträgern. So erübrigt sich das vorsorgliche Einbringen von Leerrohren oder das nachträgliche Eingraben von Leitungen, wie beim Stand der Technik üblich.

Der vorgefertigte Bausatz kann außerdem in den Laufplatten Ausnehmungen, Durchbrüche oder taschenartige Vertiefungen aufweisen, die zum Einbringen von Stützen für Gitter, Bänke, Verkaufsautomaten oder ähnlichem dienen. Gleiches gilt für die Betonsockel, die beispielsweise in ihrem Mittelteil Köcherl für das Einsetzen einer Stütze für ein Bahnsteigdach haben.

Anhand von schematischen Zeichnungen soll die Erfindung näher erläutert werden. Es zeigen
Fig. 1 einen einreihigen Bahnsteig im Querschnitt,
Fig. 2 den aus einem Bausatz montierten Bahnsteig gemäß Fig. 1 im Längsschnitt,
Fig. 3 einen vergrößerten Ausschnitt aus Fig. 2 mit Darstellung von Bauteilverbindungen,
Fig. 4 eine Ausführung eines einreihigen Doppel-Bahnsteiges im Querschnitt und
Fig. 5 eine Ausführungsform eines zweireihigen Doppelbahnsteiges im Querschnitt.

Neben einem im Schotterbett 8 liegenden Gleis S mit Entwässerungseinrichtung aus Drainagefolie 10 und Drainage 9 ist an einem Hang 12 ein Bohrpfahl 11 in den Untergrund getrieben worden (Fig. 1). Auf dem Bohrpfahl 11 ruht ein Betonsockel 23, der u-förmig mit zwei Höckern 3, 22 ausgebildet ist. Auf den Höckern 3, 22 liegen im Abstand von etwa 1,50 m zwei Betonträger 2, 24 und darauf, mit zwischengefügten, schwingungsdämpfenden Gummistreifen 15, Laufplatten 1 mit einer Abmessung von 3,5 m Länge mal 2,5 m Breite (Fig. 2). Die Träger 2, 24 haben eine Rasterlänge von 5 m. Die Laufplatte 1 bildet eine Art Dach für den Hohlraum 49, der vom Einstieg 16 mit Deckel 17 her begehbar ist und Kabelkanal 14 enthält. Die Laufplatte 1 überragt den Betonträger 2 zum Gleis S hin um etwa 1 m und bildet so eine Fluchtnische. Der Hohlraum 49 wird seitlich durch eine Schallschutzwand 4 und ein Rankgitter 13 mit Begrünung umschlossen. Die Laufplatte 1 hat einen Kantenschutz 5, der mit einer nicht dargestellten Bewehrung in der Laufplatte 1 elektrisch verbunden und an der Laufplatte 1 angeschraubt ist. Die Oberfläche der Laufplatte 1, die Laufebene 7, weist ein Gefälle G von 2 % zur Entwässerungsrinne 18 sowie eine Warnmarkieruug 6 und eine nicht dargestellte rote Einfärbung ihrer rutschsicheren Rillenstruktur auf. Die Einfärbung täuscht optisch über entstehenden Belag aus Bremsenabrieb der Schienenfahrzeuge hinweg. Neben der Entwässerungsrinne 18 weisen die Laufplatten 1 Auflagerkanten 19 für Stützen 20 eines Wetterschutzes 21 mit Bänken 7, Gittern 73 und Papierkorb 68 auf (Fig. 2).

Im Längsschnitt ist deutlich zu sehen, daß bei dem hier dargestellten Raster jeweils zwei Laufplatten 1 einem Betonträger 24 zugeordnet sind. Die Betonträger 24 haben an ihren Enden Absätze 29, mit denen sie auf den Höckern 22, der im 5 m-Abstand entsprechend der Trägerlänge angeordneten Betonsockel 23 aufliegen, und über Ankerbolzen 28 befestigt sind. Die Fugen 26 zwischen den Laufplatten 1 weisen Aussparungen für Bauteilverbinder 27 auf. Im Hohlraum 49 ist der Kabelkanal 14 durch Aufhängung 25 sicher gehalten.

Fig. 3 zeigt die Befestigungssituation der Betonträger 24 zu den Höckern 22 und den Laufplatten 1 untereinander sowie an den Betonträgern 24 in einem etwas vergrößerten Schnitt. Bei der Herstellung der Betonsockel sind in die Höcker 22 Ankerbolzen 28 eingesetzt worden, auf die während der Baustellenmontage die Betonträger 24 mit Aussparungen 32 aufgestülpt wurden, nachdem eine die Fertigungstoleranzen ausgleichende Fügeschicht 33 auf die Höcker 22 gebracht wurde. Die Aussparungen 32 wurden anschließend mit Vergußmasse 72 ausgefüllt. Gleiches gilt für die Laufplatte 1 mit Aussparungen 30 für die Ankerbolzen 31 in den Betonträgern 24, nachdem Gummistreifen 15 eingefügt wurden.

Die Fugen 26 zwischen den Laufplatten 1 weisen Aussparungen 27 auf, in die eine Zementplombe 74 eingefügt wird, bevor die Fuge 26 von oben mit Vergußmasse 72 verfüllt wird. Die Zementplombe 74 verhindert einen Höhenversatz der Laufplatten 1 zueinander.

Alle Teile des Bausatzes für den Bahnsteig sind mit Bahnwaggons und Eisenbahnkranwagen während kurzer Sperrpausen über das Gleis angeliefert worden. Dies gilt gleichermaßen für die in den Fig. 4 und 5 dargestellten Doppel-Bahnsteige für zwei Gleise links und rechts der Bahnsteige, von denen aber jeweils nur ein Gleis S dargestellt ist.

Fig. 4 zeigt eine Ausführungsform der Erfindung mit einer zur Bahnsteigmitte symmetrischen Laufplatte 34, deren Oberfläche Gefälle G zur Mitte der Laufplatte 34 aufweist. Die Laufebene wird durch im Pflasterbett 42 liegende Formsteine 43 gebildet, die seitlich von Kantenblechen 35 gestützt werden. Die Laufplatten 34 sind mit Ankerbolzen 45 an Stahlträgern 44 befestigt, die ihrerseits durch Ankerbolzen 37 an den Höckern 38, 63 des Betonsockels 40 verschraubt sind.

Der Betonsockel 40 ruht auf einer grundbruchsicheren Fundamentplatte 41 in etwa 1 m Abstand neben dem im Schotterbett 50 liegenden Gleis S. Schallschutz-Einrichtungen 36 verhindern Emissionen von Gleis S quer durch den Hohlraum 48. Der Hohlraum 48 ist durch Einstieg 46 mit Deckel 47 für Inspektionszwecke an den Rohrleitungen 39 begehbar.

Fig. 5 zeigt eine spiegelsymmetrisch zur Bahnsteigmitte aufgebauten zweireihigen Doppelbahnsteig für das Gleis S in Schotterbett 51 und ein weiteres nicht gezeigtes Gleis. Auf einer Sauberkeitsschicht 61 ist in einer nicht dargestellten Schalung an der Baustelle ein Betonsockel 59 mit Höckern 58, 62 erstellt worden, auf die Stahlträger 56 und darauf wiederum Laufplatten 54 montiert worden sind. Die Laufebene 57 der Laufplatten 54 weist Gefälle G zur Bahnsteigmitte auf, wo durch mit Gitterrosten 65 abgedeckte Aussparungen 64 Wasser in die Drainage 69 ablaufen kann.

Die Laufplatten 54, die wie in Fig. 2 dargestellt, rasterartig auf den normierten Stahlträgern 56 aufliegen, weisen ebenfalls einen Kantenschutz 52, der mit der Bewehrung des Betons der Laufplatten 54 elektrisch leitend verbunden ist, sowie Warnmarkierungen 53 auf.

Schallschutzwände 55 verschließen die Hohlräume 66, 67. Der Betonsockel 59 führt einen Leitungsträger 70; er kann nachträglich mit Erde 60 überdeckt werden.

## Patentansprüche

1. Bahnsteig mit Hohlraum für eine Leitungstrasse unter einer plattierten Laufebene, der teils aus Betonfertigteilen besteht, gekennzeichnet durch quer zur Bahnsteiglängsachse mit Abstand zueinander angeordnete u-förmige Betonsockel (23, 40, 59) mit nach oben weisenden Höckern (3, 22 bzw. 38, 63 bzw. 58, 62), worauf zueinander parallele, in Bahnsteiglängsrichtung sich erstreckende Längsträger (2, 24, 44, 56) liegen, auf denen, in einem Fugen (26) bildendem Abstand, Laufplatten (1, 34, 54) ruhen, die die Längsträger quer überdecken und wenigstens einseitig zur Bildung einer Fluchtnische überragen und deren Fugen (26) mit Vergußmasse (72) verfüllt sind.

2. Bahnsteig nach Anspruch 1 dadurch gekennzeichnet, daß die Laufebene (7, 57) aus nebeneinander und/oder hintereinander angeordneten rasterartig verlegbaren Laufplatten (1, 34, 54) gebildet ist.

3. Bahnsteig nach Anspruch 1 oder 2, dadurch gekennzeichnet, daß die Laufplatten (1, 34, 54) an der Oberseite Gefälle (G) zum Bahnsteiginneren aufweisen.

4. Bahnsteig nach einem der Ansprüche 1 bis 3, dadurch gekennzeichnet, daß die Laufplatten (1, 34, 54) an der Oberseite (7, 57) einen einfärbbaren Strukturbeton haben.

5. Bahnsteig nach einem der Ansprüche 1 bis 4, dadurch gekennzeichnet, daß die Laufplatten (1, 34, 54) zum Gleis (5) hin einen metallenen, an einer Bewehrung in der Laufplatte (1, 34, 54) befestigbaren Kantenschutz (5, 35, 52) aufweisen.

6. Bahnsteig nach einem der Ansprüche 1 bis 5, gekennzeichnet durch unter den Laufplatten (1, 34, 54) und etwa parallel zum Gleis (S) verlaufende Schwingungsdämpfer (4, 13, 15, 36, 55).

7. Bahnsteig nach einem der Ansprüche 1 bis 6, gekennzeichnet durch unterhalb der Laufplatten (1, 34, 54) befestigbare Leitungsträger (14, 39, 70).

8. Bahnsteig nach einem der Ansprüche 1 bis 7, dadurch gekennzeichnet, daß die Längsträger (2, 24, 44, 56) und die Laufplatten (1, 34, 54) Aussparungen für die Ankerbolzen (30, 32), Einstiege (16, 46), Entwässerungsrinnen (18, 64) und Bauteilverbinder (27) aufweisen.

9. Bahnsteig nach einem der Ansprüche 1 bis 8, dadurch gekennzeichnet, daß die Laufplatten (1, 34, 54) und/oder die Betonsockel (23, 40, 59) köcherartige Ausnehmungen für Stützungen (20) von Bahnsteigaufbauten (21, 73) haben.

## Claims

1. Railway platform having a cavity, which defines the route for a line beneath a plated walking plane, and being, in part, made of finished parts of concrete, characterised by u-shaped concrete foundations (23, 40, 59) spaced apart from each other and being transversely arranged with respect to the longitudinal axis of said railway platform as well as having upwardly directed bumps (3, 22 resp. 38, 63 resp. 58, 62) on which longitudinal girders (2, 24, 44, 56) lie that are parallel to each other and that extend in longitudinal direction of said railway platform, walking plates (1, 34, 54), resting on said girders at a distance defining joints (26) and covering said longitudinal girders in transverse direction as well as projecting beyond the same at least on one side for forming an escape niche, and the joints (26) of said plates being plastered with a casting compound (72).

2. Railway platform according to Claim 1, characterised in that the walking plane (7, 57) is made up of walking plates (1, 34, 54) arranged side-by-side and/or one after the other and settable in the form of a raster.

3. Railway platform according to Claim 1 or 2, characterised in that the walking plates (1, 34, 54), on their upper sides, show a slope (G) descending towards the inner region of said railway platform.

4. Railway platform according to any one of Claims 1 to 3, characterised in that the walking plates (1, 34, 54), on their upper sides (7, 57), comprise tintable structural concrete.

5. Railway platform according to any one of Claims 1 to 4, characterised in that the walking plates (1, 34, 54), as viewed in the direction of the rails (S), have a metallic edge protection (5, 35, 52) that can be secured to an armouring in said walking plate (1, 34, 54).

6. Railway platform according to any one of Claims 1 to 5, characterised by vibration dampers (4, 13, 15, 36, 55) extending beneath said walking plates (1, 34, 54) and approximately parallel to said rails (S).

7. Railway platform according to any one of Claims 1 to 6, characterised by line girders (14, 39, 70) that can be mounted underneath said walking plates (1, 34, 54).

8. Railway platform according to any one of Claims 1 to 7, characterised in that the longitudinal girders (2, 24, 44, 56) and the walking plates (1, 34, 54) have cutouts for the anchoring bolts (30, 32), entrances (16, 46), drainage channels (18, 64) and connectors (27) for structural elements.

9. Railway platform according to any one of Claims 1 to 8, characterised in that the walking plates (1, 34, 54) and/or the concrete foundations (23, 40, 59) have quiver-like recesses for supports (20) of superstructures (21, 73) of said railway platform.

## Revendications

1. Quai de voyageurs avec espace vide pour un tracé de conduites sous une platte-forme de marche dallée, comprenant en partie des éléments de montage en béton, caractérisé par des socles en béton de forme en U (23, 40, 59) placés perpendiculairement à l'axe longitudinal du quai, espacés les uns des autres et présentant des bosses (3, 22 resp. 38, 63 resp. 58, 62) dirigées vers le haut sur lesquelles reposent des longerons (2, 24, 44, 56) parallèles entre eux et dirigés dans le sens de la longueur du quai sur lesquels reposent des dalles de marche (1, 34, 54) écartées de manière à former des joints (26), dalles qui recouvrent perpendiculairement les longerons et débordent au moins d'un côté pour former une niche allignée et dont les joints (26) sont remplis d'une masse de scellement (72).

2. Quai selon la revendication 1 caractérisé en ce que la platte-forme de marche (7, 57) est formée par des dalles de marche (1, 34, 54) à poser en forme de croisillons les unes à côté des autres et/ou les unes derrière les autres.

3. Quai selon la revendication 1 ou 2 caractérisé en ce que les dalles de marche (1, 34, 54) présentent sur leur face supérieure une pente (G) vers l'intérieur du quai.

4. Quai selon une des revendications 1 à 3 caractérisé en ce que les faces supérieures (7, 57) des dalles de marche (1, 34, 54) sont en béton structuré coloriable.

5. Quai selon une des revendications 1 à 4 caractérisé en ce que les dalles de marche (1, 34, 54) présentent en direction de la voie (S) une protection des arêtes (5, 35, 52) fixable dans la dalle de marche (1, 34, 54) à une armature.

6. Quai selon une des revendications 1 à 5 caractérisé par des amortisseurs d'oscillations (4, 13, 15, 36, 55) placés sous les dalles de marche (1, 34, 54) à peu près parallèles à la voie (S).

7. Quai selon l'une des revendications 1 à 6 caractérisé par des supports de conduites (14, 39, 70) fixables au-dessous des dalles de marche (1, 34, 54).

8. Quai selon l'une des revendications 1 à 7 caractérisé en ce que les longerons (2, 24, 44, 56) et les dalles de marche (1, 34, 54) présentent des évidements pour les boulons d'ancrage (30, 32), les accès (16, 46), les caniveaux d'écoulement des eaux (18, 64) et les éléments de liaison des pièces de construction (27).

9. Quai selon l'une des revendications 1 à 8 caractérisé en ce que les dalles de marche (1, 34, 54) et/ou les socles de béton (23, 40, 59) ont des creux en forme de carquois pour des supports (20) de superstructures (21, 73) de quai (21, 73).
